# FASCICULE DE BREVET EUROPEEN

(11) **EP 1 890 956 B1**
(45) Date de publication et mention de la délivrance du brevet: **03.09.2008**
(21) Numéro de dépôt: 06763266.1
(22) Date de dépôt: 24.05.2006
(51) Int. Cl.: B66B 11/02, F24F 7/06, F24F 11/00

(54) **PROCÉDÉ ET SYSTÈME DE GESTION D'ÉNERGIE THERMIQUE DANS UN BÂTIMENT AVEC GAINE POUR INSTALLATIONS DE LEVAGE**
VERFAHREN UND SYSTEM ZUR VERWALTUNG VON WÄRMEENERGIE IN EINEM GEBÄUDE MIT KANAL FÜR AUFZUGSANLAGEN
METHOD AND SYSTEM FOR MANAGING THERMAL ENERGY IN A BUILDING WITH DUCT FOR LIFTING INSTALLATIONS

(30) Priorité: 13.06.2005 LU 91175
(43) Date de publication de la demande: 27.02.2008
(73) Titulaire: Royal AFC S.A., 6660 Luxembourg (LU)
(72) Inventeur: HEIN, Carlo, L-6686 Mertert (LU); HEIN, Mike, L-6660 Born (LU)
(74) Mandataire: Lambert, Romain Ramon
(86) Numéro de dépôt international: PCT/EP2006/062577
(87) Numéro de publication internationale: WO 2006/134016

(56) Documents cités:
- EP-A- 0 695 918
- EP-A- 0 995 955
- EP-A- 1 050 507
- DE-A1- 19 856 193
- DE-U1- 29 906 399
- GB-A- 1 066 483
- US-A- 5 718 627

## Description

La présente invention concerne un procédé et un système de gestion d'énergie thermique, en particulier d'économie d'énergie, dans un bâtiment avec une ou plusieurs gaines pour installations de levage tels que par exemple ascenseurs, monte-charge ou monte-plats, en particulier dans un bâtiment à basse énergie.

Un tel bâtiment comprend en général une gaine traversant verticalement différents niveaux du bâtiment. Pour des raisons de sécurité, la ventilation de la gaine est nécessaire, par exemple dans le cas où une personne serait bloquée dans une cabine d'ascenseur ou dans la gaine. La ventilation de la gaine est également avantageuse pour éviter un échauffement trop important de la partie supérieure de la gaine, dans laquelle peuvent se trouver des équipements techniques sensibles à la température. En outre, la gaine doit être conforme à toutes les dispositions légales en vigueur.

La ventilation de la gaine est d'ailleurs rendue obligatoire par différentes législations en vigueur dans un grand nombre de pays. Ainsi, par exemple, conformément à la norme EN 81-1 et EN 81-2, transposée par la directive CE/95/16 en droit national dans tous les pays membres de la Communauté Européenne, les gaines d'ascenseur doivent obligatoirement disposer d'une ventilation convenable. En cas d'absence de règlements ou normes appropriés, il est recommandé d'aménager en partie haut de gaine, des orifices de ventilation, d'une surface minimale de 1% de la section horizontale de la gaine. En plus l'EN 81-1 / EN81-2 interdit l'utilisation de la gaine pour la ventilation des locaux autres que ceux propres à l'ascenseur. Dans de nombreux pays, les gouvernements exigent d'autres surfaces de ventilation des gaines d'ascenseur pour parer à d'autres risques bien précis. Au Grand-Duché de Luxembourg, par exemple, une surface de ventilation d'au moins 2,50% de la section horizontale de la gaine est obligatoire pour permettre en plus, en cas de feu, un désenfumage de la gaine.

II existe plusieurs brevets qui gèrent diverses situations spécifiques de ventilation forcée par ventilateur en cas de feu ou de fumée dans un bâtiment (US 5,718,627, DE 198 56 193, EP 0 995 995, DE 299 06 399). Ces systèmes utilisent, contrairement à la Norme EN 81-1 / EN 81-2 article 5.2.3 « Ventilation de la gaine », la gaine de l'ascenseur comme voie de désenfumage pour d'autres locaux du bâtiment. Le passage de ventilation est, dans ces systèmes, maintenu fermé, ce qui est également contraire aux dispositions légales de plusieurs pays. Le passage de ventilation n'est ouvert que lorsqu'une situation à risque, tel qu'un incendie, est détectée.

A part les dispositions légales, il y a également des questions économiques et écologiques à considérer. En effet, toute ventilation de la gaine conduit à une source d'importantes pertes thermiques. En effet, comme les portes entre la gaine et les différents niveaux du bâtiment ne peuvent pas être étanches à l'air dans tout le bâtiment, une perte de chaleur à travers la gaine est inévitable même en cas de simple ventilation naturelle de cette gaine. Une telle perte de chaleur est à éviter, et cela en particulier dans les bâtiments à basse énergie. En effet, la perte de chaleur est généralement si importante que l'installation d'un ascenseur dans des bâtiments à basse énergie ou passifs est rendue impossible.

Une solution pour éviter cette perte de chaleur, est par exemple de déloger la gaine en dehors de l'enveloppe thermique du bâtiment. Or, le déplacement de la gaine n'est souvent pas désiré ou pas possible. Une autre solution serait par exemple la construction d'un sas étanche autour de la gaine et des accès à la gaine. La construction d'un tel sas entraîne cependant des coûts très élevés.

### Objet de l'invention

L'objet de la présente invention est de proposer un procédé et système de gestion d'énergie thermique dans un bâtiment avec gaine pour installations de levage, dans lequel la perte thermique est réduite, sans pour autant avoir les désavantages des solutions précités.

### Description générale de l'invention

Conformément à l'invention, cet objectif est atteint par un procédé de gestion d'énergie thermique, en particulier d'économie d'énergie, tel que décrit dans la revendication 1. Un bâtiment avec une installation de levage comprend une cabine mobile dans une gaine et un passage de ventilation entre la gaine et l'atmosphère. Selon l'invention, le procédé de gestion d'énergie comprend les étapes suivantes :
la surveillance d'au moins un paramètre d'état de l'installation de levage, la surveillance d'au moins un paramètre d'état comprenant la surveillance de la présence d'une personne dans l'installation de levage et/ou la surveillance d'un mouvement de la cabine dans la gaine ;
l'évaluation, dans une unité de gestion, de la nécessité de ventilation de la gaine sur base dudit au moins un paramètre d'état, l'unité de gestion concluant la nécessité de ventilation de la gaine lorsque la présence d'une personne est détecté et/ou lorsque le mouvement de la cabine est détecté ; et
le basculement d'un élément obturateur associé audit passage de ventilation d'une position d'ouverture, dans laquelle le passage de ventilation est essentiellement ouvert, dans une position de fermeture, dans laquelle le passage de ventilation est au moins partiellement obturé, uniquement lorsque l'évaluation indique qu'une ventilation de la gaine n'est pas requise, l'élément obturateur étant précontraint dans sa position d'ouverture.

Ce procédé permet de fermer le passage de ventilation et d'éviter ainsi les pertes de chaleur à travers la gaine et le passage de ventilation. Ainsi, le procédé peut, dans certaines conditions, satisfaire aux exigences d'économie d'énergie en évitant une perte de chaleur, tout en restant toujours en conformité avec les exigences légales, techniques et de sécurité. Avant de basculer l'élément obturateur en position de fermeture, le procédé vérifie en effet si l'état de l'installation de levage permet la fermeture du passage de ventilation. Lors de l'exploitation de l'installation de levage la gaine doit être ventilée et l'élément obturateur sera par conséquent maintenu dans sa position ouverte. II est clair que les exigences légales et techniques prennent précédence sur les exigences de gestion d'énergie thermique et que l'élément obturateur n'est basculé en position fermée uniquement lorsque les exigences légales et techniques le permettent.

En outre, en évitant les pertes de chaleur à travers le passage de ventilation d'une gaine, le procédé selon l'invention permet l'installation d'un ascenseur dans un bâtiment à basse énergie ou passif.

L'élément obturateur est basculé en position de fermeture qu'en présence d'une instruction positive provenant du système exploitant et, dès que cette instruction positive n'est plus présente, l'élément obturateur bascule à nouveau dans sa position d'ouverture. En cas de coupure de courant ou de défaillance du système mis en place pour exécuter le procédé, le passage de ventilation est ainsi obligatoirement ouvert.

La surveillance d'au moins un paramètre d'état peut comprendre la surveillance de la présence d'une personne dans la cabine, sur le toit de la cabine ou dans la gaine. Lorsque la présence d'une personne est détectée, l'unité de gestion en déduit que la gaine doit être ventilée. La présence d'une personne dans la cabine indique l'exploitation de l'installation de levage, dans quel cas la législation prévoit la nécessité de ventiler la gaine. L'unité de gestion s'assure que l'élément obturateur est maintenu dans sa position d'ouverture. La présence d'une personne dans une cabine, sur le toit d'une cabine ou dans la gaine peut être détectée par un système indépendant ou bien fournit par la manoeuvre de l'installation de levage elle-même.

La surveillance d'au moins un paramètre d'état peut comprendre la surveillance d'un mouvement de la cabine dans la gaine. Lorsque le mouvement de la cabine est détecté, l'unité de gestion en déduit que la gaine doit être ventilée. Le mouvement de la cabine indique en effet l'exploitation de l'installation de levage, dans quel cas la législation prévoit la nécessité de ventiler la gaine. Cette information peut être fournie par un système indépendant ou bien par la manoeuvre de l'installation de levage elle-même. L'unité de gestion s'assure que l'élément obturateur est maintenu dans sa position d'ouverture.

L'unité de gestion peut conclure que la ventilation de la gaine n'est pas nécessaire lorsque aucune présence de personne dans la cabine, sur le toit de la cabine ou dans la gaine d'ascenseur n'est détectée; aucun mouvement de la cabine n'est détecté. Dans ce cas, il peut être déduit que l'installation de levage n'est pas exploitée. La ventilation de la gaine n'est, dans ce cas, pas dictée par des exigences légales ou techniques. L'élément obturateur est alors libre d'être basculé dans sa position de fermeture pour au moins partiellement obturer le passage de ventilation. Ceci peut conduire à une conservation de chaleur dans le bâtiment, permettant entre autre l'installation, jusqu'ici impossible, d'un ascenseur dans un bâtiment à basse énergie ou passif.

Le procédé d'économie d'énergie peut, selon un mode de réalisation préféré, en outre comprendre les étapes suivantes:
la surveillance d'au moins un paramètre de contrôle;
l'évaluation de l'opportunité d'obturer le passage de ventilation sur base de l'au moins un paramètre de contrôle; et
le basculement de l'élément obturateur dans sa position de fermeture lorsque l'unité de gestion conclue la non-nécessité de ventilation de la gaine; et lorsque l'évaluation indique que l'obturation du passage de ventilation est opportun.

Lorsque aucune exigence légale ou technique interdit la fermeture du passage de ventilation, le procédé permet d'évaluer l'opportunité de fermer le passage de ventilation. Le présent procédé permet de basculer l'élément obturateur en position de fermeture uniquement dans le cas où une telle fermeture est autorisée et désirée. Lorsque la fermeture du passage de ventilation est autorisé, la gestion de l'énergie thermique de l'immeuble est possible par le basculement de l'élément obturateur entre ses positions d'ouverture et de fermeture. En fermant le passage de ventilation, les pertes de chaleur de l'immeuble au niveau du passage de ventilation peuvent être réduites, menant ainsi à une économie d'énergie.

La surveillance d'au moins un paramètre de contrôle comprend de préférence la surveillance d'au moins un paramètre suivant :
la température à l'intérieur du bâtiment ;
la température à l'intérieur de la gaine ;
la présence d'une personne sur un palier d'un niveau du bâtiment ;
la température à l'extérieur du bâtiment ;
la vitesse du vent à l'extérieur du bâtiment ; et
le taux de radiation solaire à l'extérieur du bâtiment. II est à noter que cette liste n'est pas exhaustive. L'évaluation de ces paramètres peut, même en cas d'autorisation de fermeture sous respect des exigences légales et techniques, mener à la décision de garder le passage de ventilation ouvert. Tel peut être le cas en été quand la température dans le bâtiment est largement supérieure à la température ambiante souhaitée, et la température à l'extérieur inférieure à la température dans le bâtiment

Avantageusement, le procédé comprend en outre la mémorisation, dans une unité de stockage, des paramètres d'état, de la position de l'élément obturateur et, le cas échéant des paramètres de contrôle, permettant ainsi la vérification du bon fonctionnement du système exploitant le procédé. Les données mémorisées peuvent, par exemple après un incident, servir à prouver que l'installation de levage était conforme aux législations.

La présente invention concerne également un système selon la revendication 9, mis en place pour exploiter le procédé ci-dessus. Un tel système de gestion d'énergie thermique, en particulier un système d'économie d'énergie, dans un bâtiment comprenant une installation de levage avec une cabine mobile dans une gaine et un passage de ventilation entre la gaine et l'atmosphère comprend en outre :
un élément obturateur associé au passage de ventilation, l'élément obturateur étant mobile entre une position d'ouverture, dans laquelle le passage de ventilation est essentiellement ouvert, et une position de fermeture, dans laquelle le passage de ventilation est au moins partiellement obturé ;
un moyen de précontrainte afin de maintenir, dans un état passif, l'élément obturateur dans sa position d'ouverture; et
une unité de gestion contrôlant la position de l'élément obturateur, l'unité de gestion comprenant des moyens pour surveiller au moins un paramètre d'état de l'installation de levage, et pour évaluer la nécessité de ventilation de la gaine, l'unité de gestion ne permettant le basculement de élément obturateur en position de fermeture uniquement lorsque l'évaluation de la nécessité de ventilation indique qu'une ventilation de la gaine n'est pas requise, les moyens pour surveiller au moins un paramètre d'état de l'installation de levage comprenant au moins un moyen pour détecter la présence d'une personne dans l'installation de levage et/ou au moins un moyen pour détecter le mouvement de la cabine dans la gaine, l'unité de gestion concluant la nécessité de ventilation de la gaine lorsque la présence d'une personne est détectée et/ou lorsque le mouvement de la cabine est détecté.

### Description à l'aide des figures

D'autres particularités et caractéristiques de l'invention ressortiront de la description détaillée d'un mode de réalisation avantageux présenté ci-dessous, à titre d'illustration, en référence à la Fig.1 annexée, qui montre une coupe schématique à travers un bâtiment avec ascenseur comprenant un système de gestion d'énergie thermique selon l'invention.

Sur la Fig.1 est représenté un bâtiment 10 avec plusieurs niveaux 12, 12', 12", 12"'. Une installation de levage 13, dans le présent cas une installation d'ascenseur, est disposé verticalement dans le bâtiment 10 de façon à relier entre eux les différents niveaux 12, 12', 12", 12"' du bâtiment 10. Une telle installation comprend une gaine 14 dans laquelle est montée une cabine 16 reliée à un moteur (non représenté) qui fait monter et descendre la cabine 16 dans la gaine 14.

La cabine 16 comprend une porte de cabine 18 qui s'ouvre avec une porte palière 20, 20', 20", 20"' respective du niveau 12, 12', 12", 12"' auquel s'arrête la cabine 16 pour permettre l'accès entre la cabine 16 et le niveau 12, 12', 12", 12"' respectif.

Un passage de ventilation 22 relie la gaine 14 avec l'atmosphère à travers le toit 24 du bâtiment 10. Conformément aux législations européennes en vigueur, ce passage de ventilation 22 a une section transversale correspondant à au moins 1% de la section transversale de la gaine 16.

Généralement, les portes de cabine 18 et palières 20, 20', 20", 20"' ne sont pas étanches et permettent par conséquent un échange d'air entre la gaine 14 et les différents niveaux 12, 12', 12", 12"'. Le passage de ventilation 22 à son tour permet un échange d'air entre la gaine 14 et l'atmosphère à travers le toit 24 du bâtiment 10. Avec l'échange d'air entre les différents niveaux 12, 12', 12", 12"' et l'atmosphère il y a également un échange d'énergie thermique, qui, particulièrement par période de froid, se traduit par un refroidissement important de la gaine et ainsi une perte de chaleur dans le bâtiment 10.

Selon la présente invention, un élément obturateur 30, tel que par exemple un clapet ou une vanne, est associé au passage de ventilation 22 et peut basculer entre une position d'ouverture et une position de fermeture. Dans la position d'ouverture, l'élément obturateur 30 maintient le passage de ventilation 22 ouvert permettant ainsi l'échange d'air entre la gaine 14 et l'atmosphère. Dans la position de fermeture, l'élément obturateur 30 obture au moins partiellement le passage de ventilation 22, permettant ainsi de maintenir la chaleur à l'intérieur du bâtiment 10, évitant donc une perte de chaleur inutile.

Pour des raisons de sécurité, l'élément obturateur 30 est normalement maintenu en position d'ouverture et n'est basculé en position de fermeture que lorsque les conditions le permettent. Ainsi, en cas de coupure de courant, respectivement en cas de panne du système, la ventilation de la gaine 14 sera obligatoirement assurée. Une unité de gestion 32 est prévue pour évaluer les paramètres d'état et décider sur le basculement de l'élément obturateur 30 en position de fermeture. Une unité de gestion 32 est conçue pour gérer le basculement de l'élément obturateur 30 en accord avec la législation, c'est-à-dire pour veiller à ce que la gaine 14 soit ventilée tel que prescrit par la loi et les prescriptions techniques.

Pour des raisons de sécurité et pour être en conformité avec la législation, l'élément obturateur 30 doit par exemple être en position d'ouverture en cas de l'exploitation de l'ascenseur. Un ascenseur est considéré être exploité si la cabine 16 est en mouvement ou si une personne se trouve dans la gaine 14. Les mouvements dans la gaine 14 peuvent être détectés par la présence d'un capteur de mouvement 34 sur le toit de cabine 16 ou d'un capteur de mouvement 34' en tête de gaine, par un premier capteur de présence 36 dans la cabine 16 ou par un deuxième capteur de présence 38 dans la fosse de la gaine 14. Lorsque le mouvement de la cabine 16, ou la présence d'une personne dans ou sur le toit de la cabine est détectée par les capteurs de mouvement 34 et 34' ou la présence d'une personne est détectée par le premier ou deuxième détecteur de présence 36, 38, l'unité de gestion 32 déduit des signaux fournis par ces capteurs 34, 34' 36, 38 que la ventilation de la gaine 14 est nécessaire et par conséquent s'assure que l'élément obturateur 30 est en position ouverte.

Un premier capteur de température 42 est en outre installé dans la partie supérieure 44 de la gaine 14. Ce premier capteur de température 42 détecte la température dans une zone dans laquelle peuvent se trouver des équipements techniques sensibles à la température. Le premier capteur de température 42 est relié à l'unité de gestion 32 et lui fournit un signal indicateur de la température détectée. Sur base du signal fourni par le premier capteur de température 42, l'unité de gestion 32 peut maintenir élément obturateur 30 en position ouverte en cas d'échauffement trop important de la partie supérieure 44 de la gaine 14 pour ainsi protéger les équipements techniques installés dans cette zone. Un deuxième capteur de température 48 peut être utilisé pour distinguer entre des périodes de chaud et de froid. Pendant les périodes de chaud, la perte de chaleur peut être inexistante ou désirée, et l'élément obturateur 30 peut être géré en fonction des besoins de ventilation et de climatisation du bâtiment. Pendant les périodes de froid, généralement en hiver, élément obturateur 30 est de préférence basculé dans sa position fermée pour éviter une perte de chaleur qui serait sinon considérable. L'installation d'un ascenseur a jusqu'à ce jour généralement été accompagné par une perte de chaleur en hiver, rendant par exemple ainsi l'installation d'un ascenseur dans un bâtiment à basse énergie ou passif impossible. Grâce au procédé de la présente invention, cette perte de chaleur est par contre évitée et l'installation d'un ascenseur dans un tel bâtiment à basse énergie ou passif est rendue possible.

Lorsque la cabine 16 est à l'arrêt et que la cabine n'est pas occupée par une personne et aucune personne ne se trouve dans la gaine 14, la ventilation de la gaine 14 n'est pas nécessaire puisque l'installation n'est pas exploitée. Dans cette situation, l'élément obturateur 30 peut, si opportun, être basculé dans sa position fermée.

Avec l'élément obturateur 30 en position de fermeture, le passage de ventilation 22 est au moins partiellement obturé, de préférence complètement obturé, et l'échange d'air entre la gaine 14 et l'atmosphère est réduit ou même évité. Ceci conduit à une perte de chaleur moins élevée et donc à une économie d'énergie au sein du bâtiment 10.

L'opportunité de basculer l'élément obturateur 30 en position fermée peut être évaluée par l'unité de gestion 32 sur base de plusieurs capteurs. Parmi ces capteurs, on peut compter, de façon non exhaustive:
- des capteurs de température 46, 46', 46", 46"' sur les différents niveaux 12, 12', 12", 12"' à l'intérieur du bâtiment 10,
- un capteur de température 48 à l'extérieur du bâtiment 10,
- un capteur de radiation solaire 50 à l'extérieur du bâtiment 10,
- un capteur de vitesse de vent 52 à l'extérieur du bâtiment 10, et
- des troisièmes détecteurs de présence 54, 54', 54", 54"' sur les différents niveaux 12, 12', 12", 12"' à intérieur du bâtiment 10.

Pour améliorer davantage la sécurité du système de gestion d'énergie, l'unité de gestion 32 peut comprendre optionnellement deux unités centrales redondantes 32, 32'. L'unité de gestion 32, respectivement les unités centrales, peuvent être munis de batteries de secours pour assurer le bon fonctionnement du système en cas de coupure de courant.

Une communication bidirectionnelle, par exemple digitale ou par fréquence, est prévue entre l'unité de gestion 32 et l'élément obturateur 30, permettant ainsi de contrôler l'élément obturateur 30 et de capter en retour des informations sur la position de l'élément obturateur 30. Ainsi, l'unité de gestion est capable de transmettre à une unité d'information 56 une indication sur la position de l'élément obturateur 30. Des indicateurs visuels ou sonores peuvent être utilisés pour indiquer l'état d'ouverture du passage de ventilation 22 et l'état de fonctionnement du système.

L'unité de gestion 32 peut être du type modulaire afin d'héberger de manière flexible plusieurs types d'interface avec les équipements périphériques d'un entourage complexe ou du type fixe afin de se limiter à un nombre limité d'équipements périphériques.

L'unité de gestion 32 peut être équipée de tous les interfaces afin d'être incorporées dans la gestion et le management technique d'immeubles, ceci moyennant tout support disponible comme par exemple la technique BUS ou EIB. L'unité de gestion 32 peut être équipée d'une unité centrale sous EPROM ou tout autre support préprogrammé aussi bien que d'une mémoire vive librement programmable en fonction des besoins et obligations du client. L'unité de gestion 32 peut disposer d'interfaces normalisées ou programmables pour l'éventuelle connexion directe avec la manoeuvre de l'ascenseur informant sur le statut de l'ascenseur. Les différents éléments comme capteurs, élément d'obturateur et détecteurs peuvent être reliés à l'unité de gestion 32 au moyen de câbles électriques de tout genre, ondes radio, fibres optiques, sans fil, LED, infrarouge, champs d'induction ou tout autre moyen de communication.

Il est à noter qu'une installation de levage peut comprendre généralement en outre un local technique. Dans ce cas, la ventilation de la gaine peut se faire à travers un passage de ventilation relié au local technique, qui lui est relié à la gaine. Dans le cadre de la présente demande, un tel local technique est considéré faisant partie intégrale de la gaine. Ainsi par exemple, la présence d'une personne dans le local technique équivaut à la présence d'une personne dans la gaine et la ventilation de la gaine peut être assurée par son passage de ventilation, même si le local technique est placé entre la gaine et le passage de ventilation vers l'atmosphère.

A part le fait que le présent procédé et système de gestion d'énergie thermique contribuent à l'économie d'énergie dans des bâtiments nouveaux et existants, ils sont particulièrement adaptés pour l'installation d'un ascenseur dans un bâtiment à basse énergie ou passif.

## Revendications

1. Procédé de gestion d'énergie thermique dans un bâtiment (10) comprenant une installation de levage (13) avec une cabine (16) mobile dans une gaine (14) et un passage de ventilation (22) entre ladite gaine (14) et l'atmosphère, ledit procédé comprenant les étapes suivantes :
la surveillance d'au moins un paramètre d'état de ladite installation de levage (13), la surveillance d'au moins un paramètre d'état comprenant la surveillance de la présence d'une personne dans ladite installation de levage (13) et/ou la surveillance d'un mouvement de ladite cabine (16) dans ladite gaine (14) ;
l'évaluation dans une unité de gestion (32) de la nécessité de ventilation de ladite gaine (14) sur base de ces paramètres, ladite unité de gestion (32) concluant la nécessité de ventilation de ladite gaine (14) lorsque la présence d'une personne est détecté et/ou lorsque le mouvement de ladite cabine (16) est détecté;
le basculement d'un élément obturateur (30) associé audit passage de ventilation (22) d'une position d'ouverture, dans laquelle le passage de ventilation (22) est essentiellement ouvert, dans une position de fermeture, dans laquelle le passage de ventilation (22) est au moins partiellement obturé, uniquement lorsque ladite évaluation indique qu'une ventilation de ladite gaine (14) n'est pas requise, ledit élément obturateur (30) étant précontraint dans sa position d'ouverture.

2. Procédé selon la revendication 1, dans lequel la surveillance d'une personne dans ladite installation de levage (13) comprend la surveillance de la présence d'une personne dans ladite cabine (16), sur le toit de cabine ou dans ladite gaine (14).

3. Procédé selon l'une quelconque des revendications 1 à 2, dans lequel ladite unité de gestion (32) conclue la non-nécessité de ventilation de ladite gaine (32) lorsque :
aucune présence de personne dans ladite cabine (16), sur le toit de cabine ou dans ladite gaine (14) n'est détectée ; et
aucun mouvement de ladite cabine (16) n'est détecté.

4. Procédé selon l'une quelconque des revendications 1 à 3, comprenant en outre les étapes suivantes :
la surveillance d'au moins un paramètre de contrôle ;
l'évaluation de l'opportunité d'obturer ledit passage de ventilation (22) sur base dudit au moins un paramètre de contrôle ;
le basculement dudit élément obturateur (30) dans sa position de fermeture lorsque ladite unité de gestion (32) conclue la non-nécessité de ventilation de ladite gaine (32); et lorsque ladite évaluation indique que l'obturation dudit passage de ventilation (22) est opportun.

5. Procédé selon la revendication 4, dans lequel la surveillance d'au moins un paramètre de contrôle comprend la surveillance d'au moins un paramètre choisi dans le groupe comprenant :
- la température à l'intérieur du bâtiment (10) ;
- la température à l'intérieur de la gaine (14) ;
- la présence d'une personne sur un palier d'un niveau (12, 12', 12", 12"') du bâtiment (10) ;
- la température à l'extérieur du bâtiment (10) ;
- la vitesse du vent à l'extérieur du bâtiment (10) ; et
- le taux de radiation solaire à l'extérieur du bâtiment (10).

6. Procédé selon l'une quelconque des revendications 1 à 5, comprenant en outre la mémorisation dans une unité de stockage desdits paramètres d'état, desdits paramètres de contrôle et de la position dudit élément obturateur (30).

7. Procédé selon l'une quelconque des revendications 1 à 6, comprenant en outre la communication d'information sur la position de l'élément obturateur (30) et/ou sur l'état de fonctionnement de l'unité de gestion (32).

8. Système de gestion d'énergie thermique dans un bâtiment comprenant une installation de levage (13) avec une cabine (16) mobile dans une gaine (14) et un passage de ventilation (22) entre ladite gaine (14) et l'atmosphère, ledit système comprenant en outre :
un élément obturateur (30) associé audit passage de ventilation (22), ledit élément obturateur (30) étant mobile entre une position d'ouverture, dans laquelle le passage de ventilation (22) est essentiellement ouvert, et une position de fermeture, dans laquelle le passage de ventilation (22) est au moins partiellement obturé ;
un moyen de précontrainte afin de maintenir, dans un état passif, ledit élément obturateur (30) dans sa position d'ouverture; et
une unité de gestion (32) contrôlant la position dudit élément obturateur (30), ladite unité de gestion (32) comprenant des moyens pour surveiller au moins un paramètre d'état de ladite installation de levage (13), et pour évaluer la nécessité de ventilation de ladite gaine (14), ladite unité de gestion (32) ne permettant le basculement dudit élément obturateur (30) en position de fermeture uniquement lorsque l'évaluation de la nécessité de ventilation de ladite gaine (14) indique qu'une ventilation de ladite gaine (14) n'est pas requise, lesdits moyens pour surveiller au moins un paramètre d'état de ladite installation de levage (13) comprenant au moins un moyen pour détecter la présence d'une personne dans ladite installation de levage (13) et/ou au moins un moyen pour détecter le mouvement de ladite cabine (16) dans ladite gaine (14), ladite unité de gestion (32) concluant la nécessité de ventilation de ladite gaine (14) lorsque la présence d'une personne est détectée et/ou lorsque le mouvement de ladite cabine (16) est détecté.

9. Système selon la revendication 8, dans lequel ledit moyen pour détecter la présence d'une personne dans ladite installation de levage (13) comprend au moins un capteur de présence (34, 34' 36, 38) dans ladite cabine (16), le toit de cabine ou ladite gaine (14).

10. Système selon la revendication 8 ou 9, dans lequel ledit au moins un moyen pour détecter le mouvement de ladite cabine (16) dans ladite gaine (14) comprend au moins un capteur de mouvement (34, 34').

11. Système selon l'une quelconque des revendications 8 à 10, comprenant en outre au moins un capteur de paramètre de contrôle, ladite unité de gestion (32) comprenant des moyens pour évaluer l'opportunité d'obturer ledit passage de ventilation (22) sur base dudit au moins un paramètre de contrôle.

12. Système selon la revendication 11, dans lequel ledit au moins un capteur de paramètre de contrôle est choisi dans le groupe comprenant :
- un capteur de température (46, 46', 46", 46"') à l'intérieur du bâtiment (10) ;
- un capteur de température à l'intérieur de la gaine (14) ;
- un capteur de présence (54, 54', 54", 54"') d'une personne sur un palier d'un niveau (12, 12', 12", 12"') du bâtiment (10) ;
- un capteur de température (48) à l'extérieur du bâtiment (10) ;
- un capteur de la vitesse du vent (52) à l'extérieur du bâtiment (10) ; et
- un capteur du taux de radiation solaire (50) à l'extérieur du bâtiment (10).

13. Système selon l'une quelconque des revendications 8 à 12, dans lequel ladite unité de gestion (32) comprend au moins deux unités centrales redondantes.

14. Système selon l'une quelconque des revendications 8 à 13, comprenant en outre une unité de stockage, ladite unité de stockage mémorisant lesdits paramètres d'état, la position de l'élément obturateur (30) et, le cas échéant, lesdits paramètres de contrôle.

15. Système selon l'une quelconque des revendications 8 à 14, comprenant en outre une unité d'information (56) informant sur la position de l'élément obturateur (30) et/ou sur l'état de fonctionnement de l'unité de gestion (32).

## Claims

1. Thermal energy management method in a building (10) comprising a lifting installation (13) with a mobile car (16) in a shaft (14) and a ventilation passage (22) between said shaft (14) and the atmosphere, said method comprising the following steps:
the monitoring of at least one state parameter of said lifting installation (13); said monitoring of at least one state parameter comprising the monitoring of the presence of a person in said lifting installation (13) and/or the monitoring of a movement of said car (16) in said shaft (14);
the evaluation, in a control unit (32), of the necessity to ventilate said shaft (14) based on these parameters, said control unit (32) concluding to the necessity to ventilate said shaft (14) when the presence of a person is detected and/or when the movement of said car (16) is detected;
the switching of an obturator element (30) associated with said ventilation passage (22) from an open position, wherein the ventilation passage (22) is essentially open, to a closed position, wherein the ventilation passage (22) is at least partially obturated, only when said evaluation indicates that ventilation of said shaft (14) is not required, said obturator element (30) being prestressed in its open position

2. Method according to Claim 1, wherein the monitoring of the presence of a person in said lifting installation (13) comprises the monitoring of the presence of a person in said car (16), on the roof of the car or in said shaft (14)

3. Method according to any one of Claims 1 or 2, wherein said control unit (32) concludes to the non-necessity to ventilate said shaft (32), when
no presence of a person in said car (16), on the roof of the car or in said shaft (14) is detected; and
no movement of said car (16) is detected.

4. Method according to any one of Claims 1 to 3, further comprising the following steps:
the monitoring of at least one control parameter;
the evaluation of the usefulness of obturating said ventilation passage (22) based on said at least one control parameter;
the switching of said obturator element (30) in its closed position when said control unit (32) concludes to the non-necessity to ventilate said shaft (32), and when said evaluation indicates that obturation of said ventilation passage (22) is useful

5. Method according to Claim 4, wherein the monitoring of at least one control parameter comprises the monitoring of at least one parameter chosen from the group comprising:
- the temperature inside the building (10);
- the temperature inside the shaft (14);
- the presence of a person on a landing of a level (12, 12', 12", 12"') of the building (10);
- the temperature outside the building (10);
- the wind speed outside the building (10); and
- the level of solar radiation outside the building (10)

6. Method according to any one of Claims 1 to 5 further comprising the memorization, in a storage unit, of said state parameters, of said control parameters and of the position of said obturator element (30).

7. Method according to any one of Claims 1 to 6 further comprising the communication of information on the position of the obturator element (30) and/or on the operating state of the control unit (32).

8. Thermal energy management system in a building comprising a lifting installation (13) with a mobile car (16) in a shaft (14) and a ventilation passage (22) between said shaft (14) and the atmosphere, said system further comprising:
an obturator element (30) associated with said ventilation passage (22), said obturator element (30) being mobile between an open position, wherein the ventilation passage (22) is essentially open, and a closed position, wherein the ventilation passage (22) is at least partially obturated;
a prestressing means for maintaining, in a passive state, said obturator element (30) in its open position; and
a control unit (32) controlling the position of said obturator element (30), said control unit (32) comprising means for monitoring at least one state parameter of said lifting installation (13) and for evaluating the necessity to ventilate said shaft (14), said control unit (32) only allowing switching of said obturator element (30) to a closed position when the evaluation of the necessity to ventilate said shaft (14) indicates that ventilation of said shaft (14) is not required, said means for monitoring at least one state parameter of said lifting installation (13) comprising at least one means for detecting the presence of a person in said lifting installation (13) and/or at least one means for detecting movement of said car (16) in said shaft (14), said control unit (32) concluding to the necessity to ventilate said shaft (14) when the presence of a person is detected and/or when movement of said car (16) is detected

9. System according to Claim 8, wherein said means for detecting the presence of a person in said lifting installation (13) comprises at least one presence sensor (34, 34', 36, 38) in said car (16), the roof of the car or said shaft (14).

10. System according to Claim 8 or 9, wherein said means for detecting movement of said car (16) in said shaft (14) comprises at least one movement sensor (34, 34')

11. System according to any one of Claims 8 to 10 further comprising at least one control parameter sensor, said control unit (32) comprising means for evaluating the usefulness of obturating said ventilation passage (22) based on said at least one control parameter.

12. System according to Claim 11, wherein said at least one control parameter sensor is chosen from the group comprising:
- a temperature sensor (46, 46', 46", 46"') inside the building (10);
- a temperature sensor inside the shaft (14);
- a presence sensor (54, 54', 54", 54''') for a person on a landing of a level (12, 12', 12", 12"') of the building (10);
- a temperature sensor (48) outside the building (10);
- a wind speed sensor (52) outside the building (10); and
- a solar radiation level sensor (50) outside the building (10)

13. System according to any one of Claims 8 to 12, wherein said control unit (32) comprises at least two redundant central processing units.

14. System according to any one of Claims 8 to 13 further comprising a storage unit, said storage unit memorizing said state parameters, the position of the obturator element (30) and, if applicable, said control parameters

15. System according to any one of Claims 8 to 14 further comprising an information unit (56) signalling the position of the obturator element (30) and/or the operating state of the control unit (32)

## Patentansprüche

1. Verfahren zur Verwaltung von Wärmeenergie in einem Gebäude (10) umfassend eine Aufzugsanlage (13) mit einer in einem Schacht (14) beweglichen Kabine (16) und einem Lüftungskanal (22) zwischen dem Schacht (14) und der Atmosphäre, wobei das Verfahren folgende Schritte aufweist:
die Überwachung mindestens eines Zustandsparameters der Aufzugsanlage (13), wobei die Überwachung mindestens eines Zustandsparameters die Überwachung der Präsenz einer Person in der Aufzugsanlage (13) und/oder die Überwachung einer Bewegung der Kabine (16) im Schacht (14) umfasst;
die Bewertung der Notwendigkeit einer Lüftung des Schachts (14) auf Basis dieser Parameter in einer Verwaltungseinheit (32), wobei die Verwaltungseinheit (32) die Notwendigkeit einer Lüftung des Schachts (14) beschließt, wenn die Präsenz einer Person erfasst wird und/oder wenn die Bewegung der Kabine (16) erfasst wird;
das Kippen eines dem Lüftungskanal (22) zugeordneten Verschließelements (30) von einer Offenstellung, in der der Lüftungskanal (22) im Wesentlichen offen ist, in eine Schließstellung, in der der Lüftungskanal (22) zumindest teilweise verschlossen ist, nur dann, wenn die Bewertung angibt, dass eine Lüftung des Schachts (14) nicht erforderlich ist, wobei das Verschließelement (30) in seine Offenstellung vorgespannt ist

2. Verfahren nach Anspruch 1, wobei die Überwachung einer Person in der Aufzugsanlage (13) die Überwachung der Präsenz einer Person in der Kabine (16), auf dem Kabinendach oder im Schacht (14) umfasst.

3. Verfahren nach irgendeinem der Ansprüche 1 bis 2, wobei die Verwaltungseinheit (32) die Nicht-Notwendigkeit einer Lüftung des Schachts (32) beschließt, wenn:
keine Präsenz einer Person in der Kabine (16), auf dem Kabinendach oder im Schacht (14) erfasst wird; und
keine Bewegung der Kabine (16) erfasst wird

4. Verfahren nach irgendeinem der Ansprüche 1 bis 3, außerdem umfassend folgende Schritte:
die Überwachung mindestens eines Kontrollparameters;
die Bewertung der Zweckmäßigkeit, den Lüftungskanal (22) auf Basis des mindestens einen Kontrollparameters zu verschließen;
das Kippen des Verschließelements (30) in seine Schließstellung, wenn die Verwaltungseinheit (32) die Nicht-Notwendigkeit einer Lüftung des Schachts (32) beschließt; und wenn die Bewertung angibt, dass das Verschließen des Lüftungskanals (22) zweckmäßig ist.

5. Verfahren nach Anspruch 4, wobei die Überwachung mindestens eines Kontrollparameters die Überwachung mindestens eines Parameters umfasst, gewählt aus der Gruppe beinhaltend:
- die Temperatur innerhalb des Gebäudes (10);
- die Temperatur innerhalb des Schachts (14);
- die Präsenz einer Person auf einem Treppenflur eines Geschosses (12, 12', 12", 12"') des Gebäudes (10);
- die Temperatur außerhalb des Gebäudes (10);
- die Windgeschwindigkeit außerhalb des Gebäudes (10); und
- die Sonnenstrahlungsrate außerhalb des Gebäudes (10)

6. Verfahren nach irgendeinem der Ansprüche 1 bis 5, außerdem umfassend die Speicherung der Zustandsparameter, der Kontrollparameter und der Stellung des Verschließelements (30) in einer Speichereinheit

7. Verfahren nach irgendeinem der Ansprüche 1 bis 6, außerdem umfassend die Übermittlung von Information über die Stellung des Verschließelements (30) und/oder über den Betriebszustand der Verwaltungseinheit (32).

8. System zur Verwaltung von Wärmeenergie in einem Gebäude umfassend eine Aufzugsanlage (13) mit einer in einem Schacht (14) beweglichen Kabine (16) und einem Lüftungskanal (22) zwischen dem Schacht (14) und der Atmosphäre, wobei das System außerdem umfasst:
ein dem Lüftungskanal (22) zugeordnetes Verschließelement (30), wobei das Verschließelement (30) zwischen einer Offenstellung, in der der Lüftungskanal (22) im Wesentlichen offen ist, und einer Schließstellung, in der der Lüftungskanal (22) zumindest teilweise verschlossen ist, beweglich ist;
ein Mittel zum Vorspannen, um in einem passiven Zustand das Verschließelement (30) in seiner Offenstellung zu halten; und
eine Verwaltungseinheit (32), welche die Stellung des Verschließelements (30) kontrolliert, wobei die Verwaltungseinheit (32) Mittel aufweist, um mindestens einen Zustandsparameter der Aufzugsanlage (13) zu überwachen und um die Notwendigkeit einer Lüftung des Schachts (14) zu bewerten, wobei die Verwaltungseinheit (32) das Kippen des Verschließelements (30) in Schließstellung nur dann gestattet, wenn die Bewertung der Notwendigkeit einer Lüftung des Schachts (14) angibt, dass eine Lüftung des Schachts (14) nicht erforderlich ist, wobei die Mittel zum Überwachen mindestens eines Zustandsparameters der Aufzugsanlage (13) mindestens ein Mittel zum Erfassen der Präsenz einer Person in der Aufzugsanlage (13) und/oder mindestens ein Mittel zum Erfassen der Bewegung der Kabine (16) im Schacht (14) umfassen, wobei die Verwaltungseinheit (32) die Notwendigkeit einer Lüftung des Schachts (14) beschließt, wenn die Präsenz einer Person erfasst wird und/oder wenn die Bewegung der Kabine (16) erfasst wird

9. System nach Anspruch 8, wobei das Mittel zum Erfassen der Präsenz einer Person in der Aufzugsanlage (13) mindestens einen Präsenzfühler (34, 34', 36, 38) in der Kabine (16), dem Kabinendach oder dem Schacht (14) umfasst

10. System nach Anspruch 8 oder 9, wobei das mindestens eine Mittel zum Erfassen der Bewegung der Kabine (16) im Schacht (14) mindestens einen Bewegungsfühler (34, 34') umfasst.

11. System nach irgendeinem der Ansprüche 8 bis 10, außerdem umfassend mindestens einen Fühler für Kontrollparameter, wobei die Verwaltungseinheit (32) Mittel zur Bewertung der Zweckmäßigkeit aufweist, den Lüftungskanal (22) auf Basis des mindestens einen Kontrollparameters zu verschließen.

12. System nach Anspruch 11, wobei der mindestens eine Fühler für Kontrollparameter gewählt wird aus der Gruppe beinhaltend:
- einen Temperaturfühler (46, 46'; 46", 46''') innerhalb des Gebäudes (10);
- einen Temperaturfühler innerhalb des Schachts (14);
- einen Präsenzfühler (54, 54', 54", 54''') für eine Person auf einem Treppenflur eines Geschosses (12, 12', 12", 12"') des Gebäudes (10);
- einen Temperaturfühler (48) außerhalb des Gebäudes (10);
- einen Fühler für die Windgeschwindigkeit (52) außerhalb des Gebäudes (10); und
- einen Fühler für die Sonnenstrahlungsrate (50) außerhalb des Gebäudes (10).

13. System nach irgendeinem der Ansprüche 8 bis 12, wobei die Verwaltungseinheit (32) mindestens zwei redundante Zentraleinheiten umfasst.

14. System nach irgendeinem der Ansprüche 8 bis 13, außerdem umfassend eine Speichereinheit, wobei die Speichereinheit die Zustandsparameter, die Stellung des Verschließelements (30) und gegebenenfalls die Kontrollparameter speichert

15. System nach irgendeinem der Ansprüche 8 bis 14, außerdem umfassend eine Informationseinheit (56), die über die Stellung des Verschließelements (30) und/oder über den Betriebszustand der Verwaltungseinheit (32) informiert
